# EUROPÄISCHE PATENTSCHRIFT

(11) **EP 3 301 236 B1**
(45) Veröffentlichungstag und Bekanntmachung des Hinweises auf die Patenterteilung: **23.10.2019**
(21) Anmeldenummer: 17191781.8
(22) Anmeldetag: 19.09.2017
(51) Int. Cl.: E04B 1/344, E04B 2/82, E04H 1/12

(54) **FLEXIBLER, BOGENFÖRMIGER RAUMTEILER SOWIE SYSTEME ZUR BILDUNG EINER RAUMZELLE MIT DEMSELBEN**
FLEXIBLE ARCHED PARTITION AND SYSTEMS FOR FORMING A CELL-LIKE UNIT WITH THE SAME
CLOISON FLEXIBLE EN FORME D'ARC AINSI QUE SYSTÈMES DESTINÉS À LA CONSTRUCTION D'UNE CELLULE PRÉFABRIQUÉE DOTÉE DE LADITE CLOISON FLEXIBLE

(30) Priorität: 29.09.2016 DE 202016105412 U; 30.09.2016 DE 202016105468 U
(43) Veröffentlichungstag der Anmeldung: 04.04.2018
(73) Patentinhaber: Palmberg Büroeinrichtungen + Service GmbH, 23923 Schönberg (DE)
(72) Erfinder: GEBERT, Christiane, 25569 Bahrenfleth (DE)
(74) Vertreter: Manasse, Uwe

(56) Entgegenhaltungen:
- EP-A1- 0 536 979
- EP-A2- 0 141 102
- FR-A1- 2 657 383

## Beschreibung

Die vorliegende Erfindung betrifft ein System zur Bildung einer Raumzelle.

Der Wandel der Arbeit in allen Branchen hat dazu geführt, dass sich in den letzten Jahren offene Bürokonzepte durchgesetzt haben. Diese sind mit Begriffen wie z. B. Open Space Office, Business Club, Lean Office, Flexible Office oder Non-territorial Office verbunden. Die Bürokonzepte sollen einerseits flexibel, variabel nutzbar und kommunikationsförderlich, andererseits auch Arbeitsflächen für konzentriertes Arbeiten (Think Tank, Silent Room, Denkerzelle, Nest... Kleinzellen für privates Arbeiten, für Rückzug oder vertrauliche Gespräche) bieten. Dies ist häufig mit einem "Ortswechsel" verbunden.

EP 0 141 102 A2 offenbart eine flexible, bogenförmige Abdeckvorrichtung für Schwimmbecken, umfassend eine vertikale Säule, mindestens zwei Raumteilersegmente mit jeweils einem vertikalen Wandelement und einer oberen Traverse, wobei die Raumteilersegmente über die jeweilige obere Traverse um die Säule auf einem Kreisbogen drehbar gelagert sind derart, dass die Raumteilersegmente aus einer ersten Position, in der die Wandelemente radial nebeneinander angeordnet sind, in eine zweite Position, in der die Wandelemente umlaufend hintereinander angeordnet sind, bringbar sind.

Aus der FR 2 657 383 A1 ergibt sich eine flexible, bogenförmige Struktur, umfassend eine vertikale Säule, mindestens zwei Raumteilersegmente mit jeweils einem vertikalen Wandelement und einer oberen Traverse, wobei die Raumteilersegmente über die jeweilige obere Traverse um die Säule auf einem Kreisbogen drehbar gelagert sind derart, dass die Raumteilersegmente aus einer ersten Position, in der die Wandelemente radial nebeneinander angeordnet sind, in eine zweite Position, in der die Wandelemente umlaufend hintereinander angeordnet sind, bringbar sind.

EP 0 536 979 A1 betrifft ein Möbelsystem, insbesondere zur Gestaltung offener Flächen oder dergleichen, umfassend einen oberen Träger, welcher in Funktion oberhalb einer offenen Fußbodenfläche eines zusammenhängenden Gebäuderaumes angeordnet ist, eine Stützsäule für den oberen Träger mit einem unteren Teil, welcher sich in Funktion auf der Fußbodenfläche des Gebäuderaumes abstützt, und einem oberen Teil, welcher an dem oberen Träger befestigt ist, um mit diesem eine so starre Verbindung zu bilden, dass die Stützsäule in Funktion auf der Fußbodenfläche freisteht, eine Anzahl einzelner Paneele, die so gestaltet sind, dass sie als Ganzes durch einen erwachsenen Benutzer manuell leicht versetzt werden können, und dass Einrichtungen zu deren lösbarer Verbindung mit dem oberen Träger in der Weise vorhanden sind, dass jedes der Paneele von dem oberen Träger im Wesentlichen senkrechten Ausrichtung nach unten hängt und von diesem durch den Benutzer ohne Weiteres und leicht entfernt werden kann.

Der vorliegenden Erfindung liegt somit die Aufgabe zu Grunde, je nach Bedarf ein kommunikatives Arbeiten und ein konzentriertes und/oder privates Arbeiten ohne Wechsel des Ortes zu ermöglichen.

Erfindungsgemäß wird diese Aufgabe gelöst durch ein System zur Bildung einer Raumzelle, umfassend mindestens zwei flexible bogenförmige Raumteiler, jeweils umfassend eine vertikale Säule, mindestens zwei Raumteilersegmente mit jeweils einem vertikalen Wandelement und einer oberen Traverse, wobei die Raumteilersegmente über die jeweilige obere Traverse um die Säule auf einem Kreisbogen drehbar gelagert sind derart, dass die Raumteilersegmente aus einer ersten Position, in der die Wandelemente radial nebeneinander angeordnet sind, in eine zweite Position, in der die Wandelemente umlaufend - ggf. mit seitlichem Versatz und/oder ggf. überlappend - hintereinander angeordnet sind, bringbar sind; sowie eine Bodenplatte mit mindestens zwei, vorzugsweise außermittigen, Einrichtungen zur Anordnung und ggf. auch Befestigung der Säulen der mindestens zwei Raumteiler.

Bei der Raumzelle kann es sich beispielsweise um eine Besprechungskabine/zelle/box und insbesondere eine Rundkabine handeln. Die Raumzelle kann eine Raumzelle nach dem Raum-in-Raum-System sein.

Bei dem System können die Wandelemente der Raumteilersegmente der mindestens zwei Raumteiler in der zweiten Position eine Halbkreiswand bilden. Die Wandelemente können aber auch einen Winkel abdecken, der größer oder kleiner als 180° ist.

Weiterhin kann das System vier Raumteiler umfassen, wobei die Wandelemente der Raumteilersegmente der vier Raumteiler in der zweiten Position eine Vollkreiswand bilden. Selbstverständlich ist aber auch denkbar, dass weniger als vier Raumteiler oder mehr als vier Raumteiler gemeinsam eine Vollkreiswand bilden.

Gemäß einer besonderen Ausführungsform der vorliegenden Erfindung ist bei dem Raumteiler mindestens eines der Wandelemente ein Vorhang. Beispielsweise kann es sich um einen textilen Vorhang, wie z. B. ein textiles Wandregal, handeln.

Insbesondere kann dabei vorgesehen sein, dass der Raumteiler oben und unten jeweils eine Aufhänge- oder Einzugschiene für den Vorhang umfasst, die mit der Traverse direkt oder indirekt verbunden ist. Beispielsweise kann die Aufhänge- oder Einzugschiene in einem oberen und in einem unteren Segmentprofil vorgesehen sein und kann der Vorhang darin eingezogen sein.

Zusätzlich oder alternativ kann vorgesehen sein, dass mindestens eines der Wandelemente eine Platte ist.

Insbesondere kann die Platte zumindest teilweise aus Glas oder Kunststoff bestehen.

Vorteilhafterweise ist das mindestens eine Wandelement, vorzugsweise an seiner oberen Seite, an oder in einem oberen Profil befestigt, das mit der Traverse direkt oder indirekt verbunden ist.

Insbesondere kann dabei vorgesehen sein, dass das mindestens eine Wandelement, vorzugsweise an seiner unteren Seite, an oder in einem unteren Profil befestigt ist, das über ein vertikales Profil mit der Traverse direkt oder indirekt verbunden ist. Das vertikale Profil kann dabei das Wandelement verstärken bzw. versteifen.

Zweckmäßigerweise sind benachbarte Raumteilersegmente durch einen jeweiligen Mitnehmer miteinander verbunden.

Zweckmäßigerweise nimmt die Länge der Traverse vom Raumteilersegment mit dem in der ersten Position radial innersten Wandelement zu den Raumteilersegmenten mit in der ersten Position radial weiter außen angeordneten Wandelementen zu.

Vorteilhafterweise weist das in der ersten Position radial innerste Wandelement einen Griff auf der radial nach innen gewandten Seite auf.

Zudem kann vorgesehen sein, dass mindestens eines der Wandelemente mindestens eine in dem vertikalen Profil integrierte Griffmulde aufweist.

Günstigerweise sind die mindestens zwei Wandelemente durch Rollen an deren Unterseiten auf dem Kreisbogen bewegbar. Die Wandelemente können aber in einer alternativen Ausführungsform auf einer anders verlaufenden Bahn bewegbar sein.

Gemäß einer besonderen Ausführungsform der vorliegenden Erfindung weist mindestens eines der Raumteilersegmente ein Deckenelement auf. Dadurch lässt sich der von dem Raumteilersegment begrenzte Raum oben abschließen.

Insbesondere kann dabei vorgesehen sein, dass das Deckenelement zumindest teilweise aus Textilstoff oder einem festen Material, wie z. B. Glas oder Kunststoff, besteht. Wenn das Deckenelement aus Textilstoff besteht, so kann es z.B. ein Segelelement bilden.

Insbesondere kann dabei vorgesehen sein, dass das Deckenelement dreieckig ist.

Gemäß einer besonderen Ausführungsform nimmt die Fläche der Deckenelemente vom Raumteilersegment mit dem in der ersten Position radial innersten Wandelement zu den Raumteilersegmenten mit den in der ersten Position radial weiter außen angeordneten Wandelementen zu.

Vorteilhafterweise ist das mindestens eine Deckenelement an einer radial äußeren Seite an oder in einem Profil befestigt, das mit der Traverse direkt oder indirekt verbunden ist. Beispielsweise kann das Profil das obere Profil sein, an oder in dem auch das mindestens eine Wandelement befestigt ist.

Gemäß einer besonderen Ausführungsform der vorliegenden Erfindung bilden die Wandelemente in der zweiten Position der Raumteilersegmente eine Viertelkreiswand. Die Raumteilersegmente können jedoch auch einen Winkel abdecken, der größer oder kleiner als 90° ist.

Der vorliegenden Erfindung liegt die überraschende Erkenntnis zugrunde, dass durch die spezielle Art des Systems zwei Arbeitsschwerpunkte ohne Ortswechsel am eigenen Arbeitsplatz möglich sind. Es besteht die Möglichkeit zur Teamarbeit mit Abgrenzungsmöglichkeit. Mit dem Systems lassen sich Signale setzen:
- Es wird deutlich erkennbar, ob ein Mitarbeiter offen für Kommunikation ist oder aber ungestört arbeiten will.
- Zudem liefert das System Akustiklösungen oder bietet Platz für selbige. Es ermöglicht auch eine Individualisierung (Mitarbeitermotivation). Zudem lässt er sich z. B. im Corporate Design einer jeweiligen Firma gestalten. In einer weiteren besonderen Ausführungsform bietet das System auch Wohnlichkeit (vergleiche Küche). Es ist leicht und unkonventionell und liefert eine gewisse Mobilität und Flexibilität.
- Darüber hinaus lassen sich mit dem System hinsichtlich der Raumnutzung und/oder Mitarbeitereffizienz wirtschaftliche Raumzellen und Raumsysteme schaffen.

Weitere Merkmale und Vorteile der Erfindung ergeben sich aus den beigefügten Ansprüchen sowie aus der nachfolgenden Beschreibung, in der mehrere Ausführungsbeispiele anhand der schematischen Zeichnungen im Einzelnen erläutert werden. Dabei zeigt:
Figur 1 eine perspektivische Ansicht (oben links) von schräg oben und Detailansichten eines Raumteilers im Einsatz;
Figur 2 eine Innenansicht sowie eine Detailansicht des Raumteilers von Figur 1;
Figur 2A eine perspektivische Ansicht (unten rechts) von schräg oben, eine Ansicht (unten links) von unten, eine perspektivische Ansicht (oben links) von innen und eine perspektivische Ansicht (oben rechts) von außen des Raumteilers von Figur 1 in einer Stau/Lager/Nichtgebrauch- Position;
Figur 3 eine perspektivische Ansicht (rechts oben) von einem einzelnen Raumteilersegment des Raumteilers von Figur 1;
Figur 4 eine Seitenansicht (oben links), eine Außenansicht (oben Mitte), eine Schnittansicht (oben rechts), eine Schnittansicht (Mitte), eine Detailansicht (Mitte rechts) sowie eine weitere Detailansicht (unten links) des Raumteilersegments von Figur 3;
Figur 5 eine Ansicht schräg ins Innere des Raumteilersegments und eine Detailansicht;
Figur 6 eine weitere Detailansicht von Figur 5;
Figur 7 eine weitere Schnittansicht (unten links) zu Figur 4, eine Detailansicht (oben rechts) und eine weitere Detailansicht (unten rechts) vom Raumteilersegment von Figur 3;
Figur 8 eine perspektivische Ansicht (rechts), eine Draufsicht (links unten) und eine Vorderansicht (links oben) von einem System zur Bildung einer Raumzelle;
Figur 9 eine perspektivische Ansicht von einem System zur Bildung einer Raumzelle gemäß einer besonderen Ausführungsform der vorliegenden Erfindung;
Figur 10 eine perspektivische Ansicht von dem System von Figur 9;
Figur 11 eine perspektivische Innenansicht (oben), eine Detailansicht (unten links) und eine weitere Detailansicht (unten rechts) des Systems von Figur 9;
Figur 12 eine Draufsicht (oben links), eine Außenansicht (unten links) und eine perspektivische Ansicht (unten rechts) von einem System zur Bildung einer Raumzelle gemäß einer weiteren besonderen Ausführungsform der vorliegenden Erfindung;
Figur 13 eine perspektivische Ansicht von schräg oben von einem einzelnen Raumteilersegment eines Raumteilers;
Figur 14 eine Ansicht von unten vom Raumteilersegment von Figur 13; und
Figur 15 eine perspektivische Ansicht von einem Raumteiler umfassend mehrere in den Figuren 13 und 14 gezeigte Raumteilersegmente.

Nachfolgend soll anhand i. W. der Figuren 1 bis 7 ein Raumteiler beschrieben werden. Es ist zu beachten, dass nicht alle Merkmale vorhanden sein müssen und auch anders kombiniert werden können.

Der bogenförmige, insbesondere kreisförmige, Raumteiler 10 umfasst eine vertikale Säule 12 auf einer, vorzugsweise kreisförmigen, Bodenplatte 14 sowie in diesem Beispiel vier Raumteilersegmente 16 mit jeweils einem vertikalen Wandelement 18 und einer oberen Traverse 20, wobei die Raumteilersegmente über die jeweilige obere Traverse 20 um die Säule 12 auf einem Kreisbogen 22 bzw. einer kreisbogenähnlichen Bahn drehbar gelagert sind derart, dass die Raumteilersegmente 16 aus einer ersten Position (siehe Figur 2A), in der die Wandelemente 18 im Wesentlichen radial nebeneinander angeordnet sind, in eine zweite Position (siehe z. B. Figur 1 oben links), in der die Wandelemente 18 umlaufend mit leichtem seitlichen Versatz hintereinander angeordnet sind, bringbar sind. Dazu weist jede Traverse 20 an ihrem inneren Ende einen Rohrabschnitt 24 (siehe beispielsweise Figuren 1 und 3) zum Aufsetzen auf die oben verjüngte Säule 12 (siehe z. B. Figur 3) auf.

Wie sich beispielsweise unter Hinzuziehung der Figur 11 ergibt, weist die Bodenplatte 14 fünf Bohrungen 26, von denen eine mittig und die übrigen außermittig angeordnet sind, zur Befestigung einer jeweiligen Säule 12 mittels Schrauben (nicht gezeigt) auf. In dem in den Figuren 1 bis 7 gezeigten Beispiel ist die Säule 12 mittels der mittigen Bohrung 26 befestigt.

Wie sich beispielsweise anhand der Figur 1 ergibt, weist jedes Raumteilersegment 16 auch ein Deckenelement 28, in diesem Beispiel unterhalb der jeweiligen Traverse 20 auf. Die Deckenelemente sind jeweils dreieckig ausgebildet. Sie können beispielsweise aus Stoff bestehen und/oder parallel zur jeweiligen Traverse 20 geschlitzt sein. Jedes Deckenelement 28 ist mittels einer Spanneinrichtung 30 an seiner inneren Spitze spannbar.

Die Wandelemente 18 können in Übereinstimmung mit dem oder in Anlehnung an den Kreisbogen gebogen oder aber plan (linear) sein. Zudem sind sie, wie sich beispielsweise aus den Figuren 2 und 3 ergibt, in einem oberen, sich horizontal erstreckenden Profil 32, das in seiner Mitte mit der jeweiligen Traverse 20 verbunden ist, und in einem unteren, sich horizontal erstreckenden Profil 34 gehaltert. Die oberen und unteren Profile 32 und 34 sind in diesem Beispiel auf der Innenseite des jeweiligen Wandelements 18 mittig über ein vertikales Profil 36 miteinander verbunden. Das Profil 36 kann z. B. aus zwei Segmentprofilen bestehen. Es kann z. B. 10 gestaltet sein, dass es gleichzeitig als Griff dient bzw. mindestens eine Griffmulde liefert.

Das obere Profil 32 dient auch gleichzeitig zur Befestigung des jeweiligen Deckenelements 28.

An der Unterseite jedes der unteren Profile 34 sind in diesem Beispiel jeweils zwei voneinander beabstandete Rollen 38 vorgesehen.

Sowohl die Deckenelemente 28 als auch die Wandelemente 18 können aus einem Textilstoff gebildet sein, der jeweils über einen Keder 40 und eine Kederschiene 42 (siehe Figuren 5 und 6) in den oberen und unteren Profilen 32 und 34 befestigt und gegebenenfalls gespannt ist. Der Textilstoff kann beim Deckenelement zum Spannen auch beispielsweise Kausche (nicht gezeigt) enthalten.

In mindestens einer der Traversen 20 kann z. B. eine Beleuchtungseinrichtung (nicht gezeigt), wie z. B. eine große LED-Beleuchtung, integriert sein.

Des Weiteren weisen die Raumteilersegmente 16 vorteilhafterweise Mitnehmer (nicht gezeigt) auf, um durch Bewegen eines Raumteilersegments, vorzugsweise des radial innersten, die übrigen Raumteilersegmente mitzunehmen. Dazu ist es auch sinnvoll, dass das vorgenannte Raumteilersegment einen Griff, insbesondere Mittelgriff (nicht gezeigt), aufweist.

Wie sich anhand der Figuren 1 und 2 ergibt, ist das radial innerste Raumteilersegment das niedrigste und nimmt die Höhe der radial weiter außen angeordneten Raumteilersegmente von Raumteilersegment zu Raumteilersegment zu. Mit anderen Worten werden die vertikalen Profile 36 immer länger und nimmt die Höhe der Traversen 20 radial nach außen zu.

Figur 8 zeigt eine perspektivische Ansicht (rechts), eine Draufsicht (links unten) und eine Vorderansicht (links oben) von einem System 44 zur Bildung einer Raumzelle 46. Das System 44 umfasst einen Raumteiler 10, beispielsweise wie in den Figuren 1 bis 7 gezeigt, sowie zwei Stellwände 48 und 50, die unter einem Winkel α von ca. 90° zueinander angeordnet sind. Mit anderen Worten lässt sich mit dem System 44 eine viertelkreisförmige Raumzelle nach dem Raum-in-Raum-System bilden bzw. abgrenzen. Die Stellwand 48 weist drei nicht gekennzeichnete Plattenelemente auf und die Stellwand 50 weist zwei nicht gekennzeichnete Plattenelemente auf. Die Säule 12 des Raumteilers 10 dient gleichzeitig als Pfosten 52 bzw. Standprofil der Stellwand 48. Ein Pfosten 54 der Stellwand 50 ist ebenfalls auf der Bodenplatte 14 mittels einer der Bohrungen 26 befestigt. Genauer gesagt sind hier außermittige der Bohrungen 26 verwendet worden.

Im vorliegenden Beispiel erstrecken sich die Traversen 20 der Raumteilersegmente 16 unterhalb der Oberkanten der Stellwände 48 und 50, sodass der Raumteiler 10 vor den Stellwänden 48 und 50 endet. Alternativ zu den Stellwänden 48 und 50 könnten auch die Wände eines Raumes einbezogen werden.

Die Figuren 9 bis 11 zeigen eine besondere Ausführungsform eines Systems 56 zur Bildung einer Raumzelle 58. In diesem Ausführungsbeispiel weist das System 56 im Prinzip zwei Raumteiler 10 gemäß den Figuren 1 bis 7, aber nur eine Bodenplatte 14 auf. Dadurch lässt sich eine halbkreisförmige Raumzelle 58 bilden bzw. abgrenzen. Die Rückseite kann, wie in der Figur 10 angedeutet, von einer Raumwand 60, aber alternativ auch von zwei Stellwänden (nicht gezeigt) gebildet werden.

In der Figur 10 ist ein Raumteilersegment 16 geöffnet. Es ergibt sich aus der Figur 11, dass die Säulen 12 der Raumteiler 10 mittels außermittiger Bohrungen 26 auf der Bodenplatte 14 befestigt sind.

Weiterhin zeigt die Figur 12 ein System 62 zur Bildung einer Raumzelle 64, die die Gestalt eines Vollkreises aufweist. Dazu umfasst das System 62 im Prinzip vier Raumteiler 10 gemäß den Figuren 1 bis 7, aber mit nur einer Bodenplatte 14. Die vier Säulen 12 der Raumteiler 10 sind auf der einzigen Bodenplatte 14 mittels außermittiger Bohrungen 26 befestigt.

Bei dem in den Figuren 13 und 14 gezeigten Raumteilersegment 16 ist das Deckenelement 28 nicht aus Stoff, sondern aus einer oder mehreren Platten.

In der Figur 15 umfasst der Raumteiler 10 vier der in den Figuren 13 und 14 gezeigten Raumteilersegmente 16. Im "geschlossenen" Zustand wird damit ein Viertelkreis-Raumteiler gebildet. Im vorliegenden Beispiel wird der geschlossene Raumteiler 10 durch zwei Wände 60 seitlich begrenzt bzw. abgeschlossen. Anstelle einer oder beider der Wände 60 könnte auch je eine Stellwand verwendet werden.

## Patentansprüche

1. System (56; 62) zur Bildung einer Raumzelle (58 bzw. 64), umfassend mindestens zwei flexible bogenförmige Raumteiler (10, 10), jeweils umfassend eine vertikale Säule (12),
mindestens zwei Raumteilersegmente (16, 16) mit jeweils einem vertikalen Wandelement (18) und einer oberen Traverse (20), wobei die Raumteilersegmente über die jeweilige obere Traverse um die Säule auf einem Kreisbogen (22) drehbar gelagert sind derart, dass die Raumteilersegmente aus einer ersten Position, in der die Wandelemente radial nebeneinander angeordnet sind, in eine zweite Position, in der die Wandelemente umlaufend - ggf. mit seitlichem Versatz und/oder ggf. überlappend - hintereinander angeordnet sind, bringbar sind; sowie
eine Bodenplatte (14) mit mindestens zwei, vorzugsweise außermittigen, Einrichtungen zur Anordnung und ggf. auch Befestigung der Säulen (12) der mindestens zwei Raumteiler (10, 10).

2. System (56; 62) nach Anspruch 1, wobei die Wandelemente (18) der Raumteilersegmente (16) der mindestens zwei Raumteiler (10, 10) in der zweiten Position eine Halbkreiswand bilden.

3. System (62) nach Anspruch 1, umfassend vier Raumteiler (10, 10, 10, 10), wobei die Wandelemente (18) der Raumteilersegmente (16) der vier Raumteiler in der zweiten Position eine Vollkreiswand bilden.

4. System (56; 62) nach einem der Ansprüche 1 bis 3, wobei mindestens eines der Wandelemente (18) ein Vorhang ist.

5. System (56; 62) nach Anspruch 4, umfassend oben und unten jeweils eine Aufhänge- oder Einzugschiene für den Vorhang, die mit der Traverse direkt oder indirekt verbunden ist.

6. System (56; 62) nach einem der vorangehenden Ansprüche, wobei mindestens eines der Wandelemente (18) eine Platte ist.

7. System (56; 62) nach Anspruch 6, wobei die Platte zumindest teilweise aus Glas oder Kunststoff besteht.

8. System (56; 62) nach Anspruch 6 oder 7, wobei das mindestens eine Wandelement (18), vorzugsweise an seiner oberen Seite, an oder in einem oberen Profil (32) befestigt ist, das mit der Traverse (20) direkt oder indirekt verbunden ist.

9. System (56; 62) nach Anspruch 8, wobei das mindestens eine Wandelement (18), vorzugsweise an seiner unteren Seite an oder in einem unteren Profil (34) befestigt ist, das über ein vertikales Profil (36) mit der Traverse (20) direkt oder indirekt verbunden ist.

10. System (56; 62) nach einem der vorangehenden Ansprüche, wobei benachbarte Raumteilersegmente (16) durch einen jeweiligen Mitnehmer miteinander verbunden sind.

11. System (56; 62) nach einem der vorangehenden Ansprüche, wobei die Länge der Traverse (20) vom Raumteilersegment (16) mit dem in der ersten Position radial innersten Wandelement zu den Raumteilersegmenten mit in der ersten Position radial weiter außen angeordneten Wandelementen zunimmt.

12. System (56; 62) nach einem der vorangehenden Ansprüche, wobei das in der ersten Position radial innerste Wandelement (18) einen Griff auf der radial nach innen gewandten Seite aufweist.

13. System (56; 62) nach einem der vorangehenden Ansprüche, wobei mindestens eines der Wandelemente (18) mindestens eine in dem vertikalen Profil (36) integrierte Griffmodule aufweist.

14. System (56; 62) nach einem der vorangehenden Ansprüche, wobei die mindestens zwei Wandelemente (18, 18) durch Rollen (38) an deren Unterseiten auf dem Kreisbogen (22) bewegbar sind.

15. System (56; 62) nach einem der vorangehenden Ansprüche, wobei mindestens eines der Raumteilersegmente (16) ein Deckenelement (28) aufweist.

16. System (56; 62) nach Anspruch 15, wobei das Deckenelement (28) zumindest teilweise aus Textilstoff oder einem festen Material, wie zum Beispiel Glas oder Kunststoff, besteht.

17. System (56; 62) nach Anspruch 15 oder 16, wobei das Deckenelement (28) dreieckig ist.

18. System (56 ; 62) nach einem der Ansprüche 15 bis 17, wobei die Fläche der Deckenelemente (28) vom Raumteilersegment (16) mit dem in der ersten Position radial innersten Wandelement zu den Raumteilersegmenten mit den in der ersten Position radial weiter außen angeordneten Wandelementen zunimmt.

19. System (56; 62) nach einem der Ansprüche 15 bis 18, wobei das mindestens eine Deckenelement (28) an einer radial äußeren Seite an oder in einem Profil (32) befestigt ist, das mit der Traverse (20) direkt oder indirekt verbunden ist.

20. System (56; 62) nach einem der vorangehenden Ansprüche, wobei die Wandelemente (28) in der zweiten Position der Raumteilersegmente (16) eine Viertelkreiswand bilden.

## Claims

1. System (56; 62) for forming a room cell (58 or 64), comprising at least two flexible arcuate room dividers (10, 10), each comprising a vertical column (12), at least two room divider segments (16, 16) each having a vertical wall element (18) and an upper crossmember (20), wherein the room divider segments are mounted so as to be rotatable via the respective upper crossmember about the column on a circular arc (22) in such a way that the room divider segments can be brought from a first position, in which the wall elements are arranged radially next to one another, into a second position, in which the wall elements are arranged behind one another so as to extend around - where appropriate with a lateral offset and/or, where appropriate, in an overlapping manner; and a baseplate (14) having at least two, preferably excentric, devices for the arrangement and, where appropriate, also fastening of the columns (12) of the at least two room dividers (10, 10).

2. System (56; 62) according to Claim 1, wherein the wall elements (18) of the room divider segments (16) of the at least two room dividers (10, 10) form a semi-circular wall in the second position.

3. System (62) according to Claim 1, comprising four room dividers (10, 10, 10, 10), wherein the wall elements (18) of the room divider segments (16) of the four room dividers form a completely circular wall in the second position.

4. System (56; 62) according to one of Claims 1 to 3, wherein at least one of the wall elements (18) is a curtain.

5. System (56; 62) according to Claim 4, comprising a suspension or retraction rail both at the top and bottom for the curtain, which rail is directly or indirectly connected to the crossmember.

6. System (56; 62) according to one of the preceding claims, wherein at least one of the wall elements (18) is a panel.

7. System (56; 62) according to Claim 6, wherein the panel consists at least partially of glass or plastic.

8. System (56; 62) according to Claim 6 or 7, wherein the at least one wall element (18) is fastened, preferably on its upper side, on or in an upper profile (32) which is directly or indirectly connected to the crossmember (20).

9. System (56; 62) according to Claim 8, wherein the at least one wall element (18) is fastened, preferably on its lower side, on or in a lower profile (34) which is directly or indirectly connected to the crossmember (20) via a vertical profile (36).

10. System (56; 62) according to one of the preceding claims, wherein adjacent room divider segments (16) are connected to one another by a respective driver.

11. System (56; 62) according to one of the preceding claims, wherein the length of the crossmember (20) increases from the room divider segment (16) having the wall element which is radially innermost in the first position to the room divider segments having wall elements arranged radially further outward in the first position.

12. System (56; 62) according to one of the preceding claims, wherein the wall element (18) which is radially innermost in the first position has a handle on the radially inwardly facing side.

13. System (56; 62) according to one of the preceding claims, wherein at least one of the wall elements (16) has at least one handle module integrated in the vertical profile (36).

14. System (56; 62) according to one of the preceding claims, wherein the at least two wall elements (18, 18) are movable on the circular arc (22) by means of rollers (38) on the lower sides of said wall elements.

15. System (56; 62) according to one of the preceding claims, wherein at least one of the room divider segments (16) has a ceiling element (28).

16. System (56; 62) according to Claim 15, wherein the ceiling element (28) consists at least partially of textile material or a solid material, such as glass or plastic, for example.

17. System (56; 62) according to Claim 15 or 16, wherein the ceiling element (28) is triangular.

18. System (56; 62) according to one of Claims 15 to 17, wherein the area of the ceiling elements (28) increases from the room divider segment (16) having the wall element which is radially innermost in the first position to the room divider segments having the wall elements which are arranged radially further outward in the first position.

19. System (56; 62) according to one of Claims 15 to 18, wherein the at least one ceiling element (28) is fastened, on a radially outer side, on or in a profile (32) which is directly or indirectly connected to the crossmember (20).

20. System (56; 62) according to one of the preceding claims, wherein the wall elements (28) form a quarter-circle wall in the second position of the room divider segments (18).

## Revendications

1. Système (56 ; 62) pour former une cellule préfabriquée (58, respectivement 64), comprenant au moins deux cloisons de séparation (10, 10) flexibles de forme courbe comprenant chacune une colonne verticale (12),
au moins deux segments de cloison de séparation (16, 16) ayant chacun un élément de paroi vertical (18) et une traverse supérieure (20), les segments de cloison de séparation étant supportés par le biais de la traverse supérieure respective de manière à pouvoir tourner autour de la colonne sur un arc de cercle (22) de telle sorte que les segments de cloison de séparation puissent être amenés d'une première position, dans laquelle les éléments de paroi sont disposés radialement les uns à côté des autres, dans une deuxième position dans laquelle les éléments de paroi sont disposés les uns derrière les autres sur la périphérie, éventuellement avec un décalage latéral et/ou éventuellement en se chevauchant, et
une plaque de plancher (14) avec au moins deux dispositifs, de préférence excentrés, pour l'agencement et éventuellement également la fixation des colonnes (12) des au moins deux cloisons de séparation (10, 10).

2. Système (56 ; 62) selon la revendication 1, dans lequel les éléments de paroi (18) des segments de cloison de séparation (16) des au moins deux cloisons de séparation (10, 10) forment dans la deuxième position une paroi en demi-cercle.

3. Système (62) selon la revendication 1, comprenant quatre cloisons de séparation (10, 10, 10, 10), les éléments de paroi (18) des segments de cloison de séparation (16) des quatre cloisons de séparation formant dans la deuxième position une paroi en cercle complet.

4. Système (56 ; 62) selon l'une quelconque des revendications 1 à 3, dans lequel au moins l'un des éléments de paroi (18) est un rideau.

5. Système (56 ; 62) selon la revendication 4, comprenant en haut et en bas à chaque fois un rail de suspension ou de traction pour le rideau, qui est connecté directement ou indirectement à la traverse.

6. Système (56 ; 62) selon l'une quelconque des revendications précédentes, dans lequel au moins l'un des éléments de paroi (18) est une plaque.

7. Système (56 ; 62) selon la revendication 6, dans lequel la plaque se compose au moins en partie de verre ou de plastique.

8. Système (56 ; 62) selon la revendication 6 ou 7, dans lequel l'au moins un élément de paroi (18), de préférence au niveau de son côté supérieur, est fixé sur ou dans un profilé supérieur (32) qui est connecté directement ou indirectement à la traverse (20).

9. Système (56 ; 62) selon la revendication 8, dans lequel l'au moins un élément de paroi (18), de préférence au niveau de son côté inférieur, est fixé sur ou dans un profilé inférieur (34) qui est connecté directement ou indirectement à la traverse (20) par le biais d'un profilé vertical (36).

10. Système (56 ; 62) selon l'une quelconque des revendications précédentes, dans lequel des segments de cloison de séparation adjacents (16) sont connectés les uns aux autres par un dispositif d'entraînement respectif.

11. Système (56 ; 62) selon l'une quelconque des revendications précédentes, dans lequel la longueur de la traverse (20) augmente depuis le segment de cloison de séparation (16) ayant l'élément de paroi radialement le plus interne dans la première position jusqu'aux segments de cloison de paroi ayant des éléments de paroi disposés radialement plus à l'extérieur dans la première position.

12. Système (56 ; 62) selon l'une quelconque des revendications précédentes, dans lequel l'élément de paroi radialement le plus interne (18) dans la première position présente une poignée sur le côté tourné radialement vers l'intérieur.

13. Système (56 ; 62) selon l'une quelconque des revendications précédentes, dans lequel au moins l'un des éléments de paroi (16) présente au moins un module de poignée intégré dans le profilé vertical (36).

14. Système (56 ; 62) selon l'une quelconque des revendications précédentes, dans lequel les au moins deux éléments de paroi (18, 18) peuvent être déplacés sur l'arc de cercle (22) par des rouleaux (38) au niveau de leurs côtés inférieurs.

15. Système (56 ; 62) selon l'une quelconque des revendications précédentes, dans lequel au moins l'un des segments de cloison de séparation (16) présente un élément de plafond (28).

16. Système (56 ; 62) selon la revendication 15, dans lequel l'élément de plafond (28) se compose au moins en partie d'un matériau textile ou d'un matériau solide, comme par exemple du verre ou du plastique.

17. Système (56 ; 62) selon la revendication 15 ou 16, dans lequel l'élément de plafond (28) est triangulaire.

18. Système (56 ; 62) selon l'une quelconque des revendications 15 à 17, dans lequel la surface des éléments de plafond (28) augmente depuis le segment de cloison de séparation (16) ayant l'élément de paroi radialement le plus interne dans la première position jusqu'aux segments de cloison de séparation ayant les éléments de paroi disposés radialement plus à l'extérieur dans la première position.

19. Système (56 ; 62) selon l'une quelconque des revendications 15 à 18, dans lequel l'au moins un élément de plafond (28) est fixé au niveau d'un côté radialement extérieur sur ou dans un profilé (32) qui est connecté directement ou indirectement à la traverse (20).

20. Système (56 ; 62) selon l'une quelconque des revendications précédentes, dans lequel les éléments de paroi (28) forment dans la deuxième position des segments de cloison de séparation (18) une paroi en quart de cercle.
